# EUROPÄISCHE PATENTANMELDUNG

(11) **EP 3 670 095 A1**
(43) Veröffentlichungstag der Anmeldung: **24.06.2020**
(21) Anmeldenummer: 18214666.2
(22) Anmeldetag: 20.12.2018
(51) Int. Cl.: B25D 11/06, B25D 11/12

(54) **HANDWERKZEUGMASCHINE**

(71) Anmelder: Hilti Aktiengesellschaft, 9494 Schaan (LI)
(72) Erfinder: Schallert, Christian, 6714 Nueziders (AT); Pritz, Jürgen, 6830 Rankweil (AT); Wondra, Marcel, 6700 Bludenz (AT); Hoffmann, Carl, 88131 Lindau (DE); Vallaster, Walter, 6811 Göfis (AT)
(74) Vertreter: Hilti Aktiengesellschaft Corporate Intellectual Property

(57) **Zusammenfassung**

Eine meißelnde Handwerkzeugmaschine (1) hat einen Werkzeughalter (2) zum Haltern eines Werkzeugs (3) auf einer Arbeitsachse (7), einen Elektromotor (8) und ein Schlagwerk (4). Das Schlagwerk hat einen mit dem Motor gekoppelten Erregerkolben (12), einen auf der Arbeitsachse geführten Schläger (13) und eine von dem Erregerkolben und dem Schläger abgeschlossene pneumatische Kammer (18) zum Ankoppeln einer Bewegung des Schlägers an den Erregerkolben. Die Drehzahl des Elektromotors entspricht dem wenigstens 15-fachen einer Schlagzahl des Schlagwerks.

## Beschreibung

### GEBIET DER ERFINDUNG

Die vorliegende Erfindung betrifft eine meißelnde Handwerkzeugmaschine, z.B. einen Bohrhammer oder einen Elektromeißel.

### OFFENBARUNG DER ERFINDUNG

Eine meißelnde Handwerkzeugmaschine hat einen Werkzeughalter zum Haltern eines Werkzeugs auf einer Arbeitsachse, einen Elektromotor und ein Schlagwerk. Das Schlagwerk hat einen mit dem Motor gekoppelten Erregerkolben, einen auf der Arbeitsachse geführten Schläger und eine von dem Erregerkolben und dem Schläger abgeschlossene pneumatische Kammer zum Ankoppeln einer Bewegung des Schlägers an den Erregerkolben. Die Drehzahl des Elektromotors entspricht dem wenigstens 20-fachen einer Schlagzahl des Schlagwerks. Die Drehzahl des Elektromotors ist vorzugsweise größer als 60.000 Umdrehungen pro Minute.

### KURZE BESCHREIBUNG DER FIGUREN

Die nachfolgende Beschreibung erläutert die Erfindung anhand von exemplarischen Ausführungsformen und Figuren. In den Figuren zeigen:
Fig. 1 einen Bohrhammer

Gleiche oder funktionsgleiche Elemente werden durch gleiche Bezugszeichen in den Figuren indiziert, soweit nicht anders angegeben.

### AUSFÜHRUNGSFORMEN DER ERFINDUNG

Fig. 1 zeigt als Beispiel einer meißelnden Handwerkzeugmaschine **1** schematisch einen Bohrhammer. Der Bohrhammer hat einen Werkzeughalter **2**, in welchen ein Werkzeug **3** eingesetzt und verriegelt werden kann. Die Werkzeuge **3** können beispielsweise Bohrer für die drehmeißelnde Bearbeitung von mineralischen Bauwerkstoffen, wie Beton oder Gestein, oder Meißel für die rein meißelnde Bearbeitung der selben Bauwerkstoffe sein. Der Bohrhammer **1** enthält ein pneumatisches Schlagwerk **4**, welches im Betrieb periodisch Schläge in Schlagrichtung **5** auf das Werkzeug **3** ausübt. Zudem kann die Handwerkzeugmaschine **1** eine Abtriebswelle **6** aufweisen, welche im Betrieb den Werkzeughalter **2** und damit das Werkzeug **3** um eine Arbeitsachse **7** dreht. Das Schlagwerk **4** und die Abtriebswelle **6** werden von einem Elektromotor **8**, angetrieben. Die Abtriebswelle **6** kann in meißelnden Handwerkzeugmaschinen **1** abschaltbar sein; rein meißelnden Handwerkzeugmaschinen **1** sind ohne Abtriebswelle.

Die Handwerkzeugmaschine **1** hat einen Handgriff **9**, mittels welchem der Anwender die Handwerkzeugmaschine **1** im Betrieb halten und führen kann. Der Handgriff **9** ist an einem Maschinengehäuse **10** befestigt. Vorzugsweise ist der Handgriff **9** an einem von der Werkzeughalter **2** entfernten Ende der Handwerkzeugmaschine **1** bzw. des Maschinengehäuses **10** angeordnet. Eine zu der Schlagrichtung **5** parallele und mittig durch den Werkzeughalter **2** verlaufende Arbeitsachse **7** verläuft vorzugsweise durch den Handgriff **9**, wenn dieser einhändig zu greifen ist. Der Handgriff **9** kann durch Dämpfelemente von dem Maschinengehäuse **10** teilweise entkoppelt sein, um Vibrationen des Schlagwerks **4** zu dämpfen.

Der Anwender kann die Handwerkzeugmaschine **1** mittels eines Tasters **11** in Betrieb nehmen. Das Betätigen des Tasters **11** aktiviert den Motor **8.** Der Taster **11** ist vorzugsweise an dem Handgriff **9** angeordnet, wodurch dieser von der den Handgriff **9** umgreifenden Hand betätigt werden kann.

Das Schlagwerk **4** hat einen Erregerkolben **12**, einen Schläger **13** und einen Döpper **14.** Der Erregerkolben **12**, der Schläger **13** und der Döpper **14** sind in Schlagrichtung **5** aufeinanderfolgend auf der Arbeitsachse **7** liegend angeordnet. Der Erregerkolben **12** ist über einen Getriebestrang **15** an den Motor **8** angekoppelt. Der Getriebestrang setzt die Drehbewegung des Motors **8** in eine periodische Vor- und Rückbewegung des Erregerkolbens **12** auf der Arbeitsachse **7** um. Ein beispielhafter Getriebestrang enthält ein Exzenterrad **16** und ein Pleuel **17.** Der Getriebestrang **15** kann unter anderem ein untersetzendes Getriebe enthalten, welches die Drehzahl des Elektromotors **8** auf Drehzahl des Exzenterrads **16** anpasst. Die Drehzahl des Exzenterrads **16** entspricht der nominellen Schlagzahl des Schlagwerks **4.** Anstelle eines Exzenterrads **16** können andere Mechanismen die Rotationsbewegung des Elektromotors **8** in die Translationsbewegung des Erregerkolbens **12** umwandeln, z.B. ein Taumelantrieb.

Der Schläger **13** wird an die Bewegung des Erregerkolbens **12** durch eine pneumatische Kammer **18**, auch als Luftfeder bezeichnet, angekoppelt. Die pneumatische Kammer **18** ist längs der Arbeitsachse **7** antriebsseitig durch den Erregerkolben **12** und werkzeugseitig durch den Schläger **13** abgeschlossen. Der Schläger **13** ist dazu als Kolben ausgebildet. In der dargestellten Variante ist die pneumatische Kammer **18** in radialer Richtung durch ein Führungsrohr **19** abgeschlossen. Der Erregerkolben **12** und der Schläger **13** gleiten luftdicht anliegend an der Innenfläche des Führungsrohrs **19.** In anderen Ausgestaltung kann der Erregerkolben topfförmig ausgebildet sein. Der Schläger gleitet innerhalb des Erregerkolbens. Analog kann der Schläger topfförmig ausgebildet sein, wobei der Erregerkolben innerhalb des Schlägers gleitet. Der Schläger **13** bewegt sich angekoppelt über die pneumatische Kammer **18** periodisch parallel zu der Schlagrichtung **5** zwischen einem antriebsseitigen Umkehrpunkt und einem werkzeugseitigen Umkehrpunkt. Der werkzeugseitige Umkehrpunkt ist durch den Döpper **14** vorgegeben, auf welchen der Schläger **13** im werkzeugseitigen Umkehrpunkt aufschlägt. Der Döpper **14** überträgt den Schlag auf das in dem Werkzeughalter **2** angeordnete Werkzeug **3.**

Eine Schlagzahl ist für die Handwerkzeugmaschine **1** mit dem pneumatischen Schlagwerk **4** weitgehend fest. Die Schlagzahl entspricht der Umlaufzeit des Erregerkolbens **12.** Die Umlaufzeit ist an die Flugzeit des Schlägers **13** angepasst, um eine effiziente EnergieÜbertragung zu gewährleisten. Das Schlagwerk **4** zeigt hierbei ein Verhalten wie es typischerweise von resonant angeregten Systemen bekannt ist. Eine optimale Energieübertragung ist bei der nominellen Schlagzahl der Handwerkzeugmaschine **1** gegeben. Abweichungen von mehr als 10 % führen typischerweise bereits zu einer nichttolerierbaren Verringerung der Effizienz. Typische Schlagzahlen liegen in einem Bereich zwischen 10 Schlägen pro Sekunde bis 100 Schlägen pro Sekunde. Meißelhämmer mit einer hohen Schlagenergie oberhalb von 15 J (Joule) haben typischerweise eine geringe Schlagzahl, im Bereich zwischen 10 und 40 Schlägen pro Sekunde. Meißelhämmer und Kombihämmer mit mittleren und geringen Schlagenergien im Bereich zwischen 0,5 J und 15 J haben typische Schlagzahlen im Bereich zwischen 40 und 100 Schlägen pro Sekunde.

Das pneumatische Schlagwerk **4** hat gewünscht ein stark diskontinuierliches Verhalten bei der Leistungsabgabe. Der Schläger **13** gibt die während eines Umlaufs erhaltene kinetische Energie in sehr kurzer Zeit in Form eines Schlages ab. Dies führt zu einer diskontinuierlichen Leistungsaufnahme des pneumatischen Schlagwerks **4** von dem Elektromotor **8.** Der Schläger **13** wird in weniger als einem Achtel des Umlaufs durch den Erregerkolben **12** in Schlagrichtung **5** beschleunigt. Ansonsten bewegt sich der Schläger **13** nahezu kraftfrei. Dies führt zu erheblichen Lastwechsel für den antreibenden Elektromotor **8.** Gängige Handwerkzeugmaschinen verwenden daher Elektromotoren mit großem Trägheitsmoment des Rotors **20.** Das Trägheitsmoment wirkt quasi als Puffer während der Beschleunigungsphase des Schlägers **13.**

Die Ausführungsform der Handwerkzeugmaschine **1** verfolgt einen anderen Ansatz. Der Elektromotor **8** ist ausgelegt auf den dynamischen Lastwechsel der Schlagwerks **4** unmittelbar reagieren zu können. Dazu hat der Elektromotor **8** eine verglichen zu der Schlagzahl des pneumatischen Schlagwerks **4** hohen Drehzahl. Die Drehzahl beträgt das wenigstens 15-fache, vorzugsweise wenigstens 20-fache, vorzugsweise wenigstens 30-fache, der Schlagzahl. In anderen Worten, im Betrieb dreht sich der Rotor des Elektromotors **8** wenigstens 15 mal pro Schlag und damit pro Umlauf des Schlägers **13.** Der Elektromotor **8** dreht sich während der kurzen Beschleunigungsphase des Schlägers **13** wenigstens zweibis dreimal. Vorzugsweise ist die Energieabgabe pro Umdrehung des Rotors **20** geringer als 1 Joule.

Der Getriebestrang **15** hat ein Untersetzungsverhältnis von wenigstens 15 zu 1, vorzugsweise wenigstens 20 zu 1, vorzugsweise wenigstens 30 zu 1. Eine obere Grenze für das Untersetzungsverhältnis wird bei 80 zu 1 vermutet. Die hohe Untersetzung erfordert mehrere in Serie geschaltete Stufen. Zunächst erhöht jede Getriebestufe das Trägheitsmoment, welche die Dynamik reduziert. Zudem ergeben sich Verluste durch Reibung. Und die mehreren Stufen benötigen Volumen, welches der Tendenz die Handwerkzeugmaschinen **1** kompakt aufzubauen zuwiderläuft.

Der Elektromotor **8** hat eine hohe nominelle Drehzahl. Die nominelle Drehzahl ist größer als 60.000 Umdrehungen pro Minute, vorzugsweise größer als 80.000 Umdrehungen pro Minute. Bei der nominellen Drehzahl des Elektromotors **8** schlägt das Schlagwerk **4** mit der nominellen Schlagzahl, d.h. das Schlagwerk **4** arbeitet mit der optimalen Effizienz. Die Drehzahl des Elektromotors **8** ist vorzugsweise geringer als 200.000 Umdrehungen pro Minute. Elektromotoren mit höheren Drehzahlen dürften einen filigranen Aufbau des Rotors **20** benötigen, welcher die Lastwechsel und einhergehenden Drehmomentänderungen nicht dauerhaft übersteht.

Der Elektromotor **8** hat bei der nominellen Drehzahl eine Leistungsabgabe von wenigstens 250 W (Watt). Für größere Kombihämmer oder Meißelhämmer ist ein Elektromotor **8** mit einer Leistungsabgabe von wenigstens 500 W bis zu 3.000 W notwendig.

Der Elektromotor **8** ist vorzugsweise ein bürstenloser Elektromotor **8.** Der bürstenlose Elektromotor **8** hat einen Stator **21** und einen Rotor **20.** Der Stator **21** erzeugt ein umlaufendes Magnetfeld, welches die Drehzahl des Rotors **20** vorgibt. Der Rotor **20** kann Permanentmagnete enthalten, die mit dem umlaufenden Magnetfeld interagieren. In einer anderen Ausgestaltung kann der bürstenlose Elektromotor **8** als Reluktanzmotor ausgebildet sein, dessen Rotor **20** aus einem weichmagnetischen Material besteht.

Der Elektromotor **8** hat vorzugsweise einen Rotor **20** mit geringem Trägheitsmoment, damit der Elektromotor **8** dynamisch auf die Lastwechsel reagieren kann. Ein Trägheitsmoment des Rotors **20** ist vorzugsweise geringer als 10 g cm2 (Gramm mal Quadratzentimeter). Der Elektromotor **8** ermöglicht eine hohe Beschleunigung, eine Masse des Elektromotors **8** zu seiner nominellen Leistung ist vorzugsweise geringer als 0,2 g / W (Gramm pro Watt). Eine untere Grenze liegt bei 0,03 g / W. Der Rotor **20** hat dazu vorzugsweise einen länglichen Aufbau. Eine Länge des Rotors **20** ist deutlich größer als der Durchmesser des Rotors **20**, vorzugsweise wenigstens 3-fach so lang.

## Patentansprüche

1. Meißelnde Handwerkzeugmaschine (1) mit
einem Werkzeughalter (2) zum Haltern eines Werkzeugs (3) auf einer Arbeitsachse (7), einem Elektromotor (8),
einem Schlagwerk (4), das einen mit dem Motor (8) gekoppelten Erregerkolben (12), einen auf der Arbeitsachse (7) geführten Schläger (13), eine von dem Erregerkolben (12) und dem Schläger (13) abgeschlossene pneumatische Kammer (18) zum Ankoppeln einer Bewegung des Schlägers (13) an den Erregerkolben (12) aufweist, **dadurch gekennzeichnet, dass**
eine Drehzahl des Elektromotors (8) dem wenigstens 15-fachen einer Schlagzahl des Schlagwerks (4) entspricht.

2. Handwerkzeugmaschine (1) nach Anspruch 1, **dadurch gekennzeichnet, dass** eine Drehzahl des Elektromotors (8) größer als 60.000 Umdrehungen pro Minute ist.

3. Handwerkzeugmaschine (1) nach Anspruch 1 oder 2, **dadurch gekennzeichnet, dass** dem Schlagwerk (4) pro Umlauf des Elektromotors (8) nicht mehr als 1 Joule zugeführt wird.

4. Handwerkzeugmaschine (1) nach einem der vorhergehenden Ansprüche, **dadurch gekennzeichnet, dass** ein Trägheitsmoment des Rotors (20) des Elektromotors (8) geringer als 50 g cm2 ist.

5. Handwerkzeugmaschine (1) nach einem der vorhergehenden Ansprüche, **dadurch gekennzeichnet, dass** ein Verhältnis der Masse des Elektromotors (8) zu der NennLeistung des Elektromotors (8) geringer als 0,2 g / W ist.
